# EUROPÄISCHE PATENTSCHRIFT

(11) **EP 3 561 390 B1**
(45) Veröffentlichungstag und Bekanntmachung des Hinweises auf die Patenterteilung: **24.02.2021**
(21) Anmeldenummer: 19165848.3
(22) Anmeldetag: 28.03.2019
(51) Int. Cl.: F24C 7/08

(54) **SYSTEM MIT EINER ABSTELLPLATTE UND EINER GARGERÄTEVORRICHTUNG**
SYSTEM WITH A SUPPORT SHELF AND A COOKING DEVICE
SYSTÈME AVEC UN PLATEAU DE STOCKAGE ET UN DISPOSITIF FORMANT APPAREIL DE CUISSON

(30) Priorität: 26.04.2018 DE 102018206485
(43) Veröffentlichungstag der Anmeldung: 30.10.2019
(73) Patentinhaber: BSH Hausgeräte GmbH, 81739 München (DE)
(72) Erfinder: Schmidt, Tobias, 81371 München (DE); Schumacher, Frank, 80337 München (DE)

(56) Entgegenhaltungen:
- EP-A1- 0 376 791
- EP-A1- 2 469 190
- EP-A2- 1 107 647
- WO-A1-97/31803
- DE-A1- 2 658 099
- DE-A1- 3 404 256
- DE-A1- 10 017 078
- FR-A3- 2 679 015
- US-A1- 2008 130 520

## Beschreibung

Die Erfindung betrifft ein System nach dem Oberbegriff des Anspruchs 1.

Aus dem Stand der Technik sind bereits Haushaltsgerätevorrichtungen, insbesondere Kochfelder und/oder Backöfen, mit bezüglich einer Lage fest angeordneten Bedienblenden mit Bedienelementen, beispielsweise Drehknöpfen, bekannt. Die EP 0 376 791 A1 beschreibt beispielsweise eine derartige Haushaltsgerätevorrichtung.

Die Aufgabe der Erfindung besteht insbesondere darin, ein gattungsgemäßes System mit verbesserten Eigenschaften hinsichtlich eines Bedienkomforts bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

Die Erfindung geht aus von einem System mit einer Abstellplatte und einer Gargerätevorrichtung, mit einer Bedienerschnittstelle, welche zumindest eine Bedienblende und zumindest ein an der Bedienblende angeordnetes Bedienelement aufweist.

Es wird vorgeschlagen, dass die Haushaltsgerätevorrichtung eine Lagereinheit aufweist, welche die Bedienerschnittstelle in zumindest einem Ruhezustand, in welchem das Bedienelement deaktiviert ist, in einer ersten Lage und in zumindest einem Betriebszustand, in welchem das Bedienelement aktiviert ist, in einer von der ersten Lage verschiedenen zweiten Lage lagert.

Durch die erfindungsgemäße Ausgestaltung kann insbesondere ein erhöhter Bedienkomfort erreicht werden. Insbesondere kann eine ergonomisch vorteilhafte Bedienung erfolgen, wodurch Kundenzufriedenheit gesteigert werden kann. Insbesondere kann eine übersichtliche und/oder aufgeräumte Küchenarbeitsfläche entstehen. Es kann insbesondere eine platzsparende Konstruktion erreicht werden. Insbesondere kann vorteilhaft eine Betriebssicherheit erhöht werden. Insbesondere kann eine Gefahr einer Fehlbedienung reduziert werden. Insbesondere kann eine optisch ansprechende Gestaltung realisiert werden.

Unter einer "Haushaltsgerätevorrichtung", insbesondere unter einer "Gargerätevorrichtung", vorteilhaft unter einer "Kochfeldvorrichtung" und besonders vorteilhaft unter einer "Induktionskochfeldvorrichtung" soll insbesondere zumindest ein Teil, insbesondere eine Unterbaugruppe, eines Haushaltsgeräts verstanden werden, wobei insbesondere zusätzlich auch Zubehöreinheiten für das Haushaltsgerät umfasst sein können, wie beispielsweise eine Bedieneinheit und/oder eine Sensoreinheit zur externen Messung einer Temperatur eines Gargeschirrs und/oder eines Garguts. Vorteilhaft handelt es sich bei einem die Haushaltsgerätevorrichtung aufweisenden Haushaltsgerät um ein Gargerät. Ein als Gargerät ausgebildetes Haushaltsgerät könnte beispielsweise ein Backofen und/oder eine Mikrowelle und/oder ein Grillgerät und/oder ein Dampfgargerät sein. Vorteilhaft ist ein als Gargerät ausgebildetes Haushaltsgerät als Kochfeld, vorzugsweise als Induktionskochfeld oder als Backofen-Kochfeld-Kombination ausgebildet. Beispielsweise könnte es sich bei einem die Haushaltsgerätevorrichtung aufweisenden Haushaltsgerät um eine Kühltruhe und vorteilhaft um einen Kühl- und/oder Gefrierschrank handeln. Ein die Haushaltsgerätevorrichtung aufweisendes Haushaltsgerät könnte beispielsweise alternativ als ein Haushaltsreinigungsgerät, wie beispielsweise als eine Waschmaschine und/oder als eine Spülmaschine und/oder als ein Trockner ausgebildet sein. Insbesondere kann die Haushaltsgerätevorrichtung auch das gesamte Haushaltsgerät, insbesondere das gesamte Gargerät, umfassen. Besonders vorteilhaft ist ein als Gargerät ausgebildetes Haushaltsgerät dazu vorgesehen, in dem wenigstens einen Betriebszustand Gargut, insbesondere Lebensmittel wie beispielsweise Fleisch, Fisch, Obst, Gemüse, Milch und/oder Milchprodukte, zu erhitzen, zu garen, warmzuhalten, zu dörren und/oder zu dämpfen.

Unter einer "Lage" einer Einheit soll insbesondere eine räumliche Position und/oder eine räumliche Orientierung der Einheit bezüglich eines Referenzpunkts und/oder einer Referenzebene verstanden werden. Insbesondere kann die Referenzebene eine Horizontale oder eine Haupterstreckungsebene einer weiteren Einheit sein.

Unter einer "Lagereinheit" soll insbesondere eine Einheit verstanden werden, welche eine an der Lagereinheit angeordnete und/oder mit der Lagereinheit, insbesondere einstückig verbundene oder einstückig ausgebildete weitere Einheit in zumindest einer ersten Lage positioniert und/oder von der ersten Lage in zumindest eine zweite Lage überführt. Insbesondere kann die Lagereinheit konstruktive Elemente aufweisen, um die weitere Einheit in der einen Lage zu positionieren und/oder zwischen verschiedenen Lagen zu überführen. Unter einer "Bedienerschnittstelle" soll insbesondere eine Einheit verstanden werden, welche einen Bediener zu einer Interaktion mit einer weiteren Einheit befähigt und insbesondere diese mittelbar oder unmittelbar steuert und/oder regelt. Insbesondere kann die Benutzerschnittstelle zumindest ein Bedienelement aufweisen, durch welches der Bediener eine Eingabe und/oder Auswahl zumindest eines Betriebsparameters vornehmen kann. Insbesondere kann das Bedienelement als Drehknebel, Drehknopf und/oder als ein Touchscreen ausgebildet sein.

Unter einer "Bedienblende" soll insbesondere eine Einheit verstanden werden, welche insbesondere plattenförmig ausgebildet ist, an welcher insbesondere zumindest eine weitere, insbesondere aktivierbare Einheit, beispielsweise ein Bedienelement, angeordnet werden kann, wobei das Bedienelement in zumindest einem Betriebszustand eine Bedienfunktion erfüllen kann. Insbesondere ist die Bedienblende als eine passive Einheit ausgebildet, an welcher zumindest eine weitere, insbesondere aktivierbare Einheit angeordnet sein kann. Unter einer "aktivierbaren Einheit" soll eine Einheit verstanden werden, welche zumindest eine Eingabe und/oder Auswahl zumindest eines Betriebsparameters insbesondere durch einen Bediener registrieren und/oder verarbeiten und/oder weiterleiten und/oder ein insbesondere elektrisches Signal als Reaktion auf zumindest eine Interaktion durch den Bediener verarbeiten kann. Insbesondere kann die aktivierbare Einheit einen Ruhezustand und einen von dem Ruhezustand verschiedenen Betriebszustand aufweisen, wobei die aktivierbare Einheit aus dem Ruhezustand in den Betriebszustand und vice versa überführbar ist. Unter einer "passiven Einheit" soll eine Einheit verstanden werden, welche von einer aktiven Einheit verschieden, insbesondere interaktionslos, ausgebildet ist, wobei die passive Einheit insbesondere einen einzigen Betriebszustand aufweist. Insbesondere kann die Bedienblende Teil einer weiteren Einheit sein und/oder mit dieser verbunden und/oder an dieser angeordnet sein.

Unter einem "Bedienelement" soll insbesondere ein Element verstanden werden, das dazu vorgesehen ist, bei einem Bedienvorgang eine Eingabegröße von einem Bediener aufzunehmen und insbesondere unmittelbar von einem Bediener kontaktiert zu werden, wobei ein Berühren des Bedienelements sensiert und/oder eine auf das Bedienelement ausgeübte Betätigungskraft sensiert und/oder mechanisch zur Betätigung einer Einheit weiter geleitet wird. Insbesondere kann das Bedienelement durch eine Gestensteuerung bedienbar sein. Insbesondere kann mittels der Bedienerschnittstelle eine Vorgabe, eine Heizleistung und/oder eine Garzeitdauer eines Herds und/oder eines Backofens erfolgen. Insbesondere kann mittels der Bedienerschnittstelle ein automatisierter Garvorgang gestartet werden, wobei der Herd und/oder der Backofen zumindest einen in einer Speichereinheit der Haushaltsgerätevorrichtung gespeicherten Steuerungs- und/oder Regelungsbefehl ausführt/ausführen. Insbesondere kann die Bedienblende mit zumindest einem Bedienelement zumindest teilweise einstückig ausgebildet sein.

Insbesondere kann das Bedienelement an der Bedienblende insbesondere mittels einer form- und/oder kraftschlüssigen und/oder auf einer elektromagnetischen Wirkung beruhenden Verbindung angeordnet sein. Insbesondere kann das Bedienelement zumindest teilweise magnetisch an der Bedienblende anordenbar sein. Insbesondere bleibt eine Positionierung des Bedienelements relativ zur Bedienblende bei einer Bewegung der Bedienblende und/oder bei einer Änderung einer Lage der Bedienblende unverändert. Insbesondere kann sich bei einem Bedienvorgang eine Position und/oder eine Orientierung des Bedienelements relativ zu der Lage der Bedienblende des Bedienelements ändern. Unter "einstückig verbunden" soll insbesondere zumindest stoffschlüssig verbunden, wie beispielsweise durch einen Schweißprozess und/oder Klebeprozess usw., und besonders vorteilhaft angeformt verstanden werden, wie durch die Herstellung aus einem Guss und/oder durch die Herstellung in einem Ein- oder Mehrkomponentenspritzverfahren. Darunter, dass zwei Einheiten "zumindest teilweise einstückig" ausgebildet sind, soll insbesondere verstanden werden, dass die Einheiten zumindest ein, insbesondere zumindest zwei, vorteilhaft zumindest drei gemeinsame Elemente aufweisen, die Bestandteil, insbesondere funktionell wichtiger Bestandteil, beider Einheiten sind. Unter einem "Ruhezustand" soll insbesondere ein Zustand einer Einheit verstanden werden, in welchem die Einheit keine aktive Funktion und/oder Aufgabe erfüllt. Insbesondere kann die Einheit im Ruhezustand keine Eingaben bis auf eine Einschalteingabe verarbeiten, wobei insbesondere die Einschalteingabe die Einheit von dem Ruhezustand in zumindest einen Übergangsbetriebszustand und/oder einen Betriebszustand überführt. Unter einem "Übergangsbetriebszustand" einer Einheit soll insbesondere ein Zustand der Einheit verstanden werden, in welchem die Einheit zumindest eine von einer für die Einheit speziell vorgesehene Betriebsfunktion in zumindest einem Betriebszustand verschiedene Funktion ausführen kann. Beispielsweise kann in einem Übergangsbetriebszustand ein Hochfahren eines Betriebssystems, ein Laden zumindest eines Betriebsparameters in das Betriebssystem erfolgen und/oder ein Zustand der Einheit während eines Überführungsvorgangs der Einheit in eine Betriebslage sein. Darunter, dass eine Einheit "aktiviert" ist, soll insbesondere verstanden werden, dass die Einheit zu einer insbesondere sofortigen Verarbeitung zumindest einer von der Einschalteingabe unterschiedlichen Eingabe bereit ist. Darunter, dass eine Einheit "deaktiviert" ist, soll insbesondere verstanden werden, dass die Einheit höchstens die Einschalteingabe verarbeiten kann. Unter "vorgesehen" soll insbesondere speziell programmiert, ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Weiter wird vorgeschlagen, dass eine Haupterstreckungsebene der Bedienblende im Ruhezustand und eine Haupterstreckungsebene der Bedienblende im Betriebszustand winklig zueinander ausgerichtet sind. Insbesondere können die Haupterstreckungsebene der Bedienblende im Ruhezustand und die Haupterstreckungsebene der Bedienblende im Betriebszustand einen von 0° verschiedenen Winkel einschließen. Insbesondere kann der Winkel einen Wert zwischen 0° und 180°, vorteilhaft zwischen 45° und 135° und bevorzugt zwischen 80° und 100° und besonderes bevorzugt 90° betragen. Unter einer "Haupterstreckungsebene" einer Baueinheit soll insbesondere eine Ebene verstanden werden, welche parallel zu einer größten Seitenfläche eines kleinsten gedachten Quaders ist, welcher die Baueinheit gerade noch vollständig umschließt, und insbesondere durch den Mittelpunkt des Quaders verläuft. Hierdurch kann ein für den Bediener komfortabler Bedienvorgang erfolgen.

Zudem wird vorgeschlagen, dass eine Haupterstreckungsebene der Bedienblende im Betriebszustand zumindest im Wesentlichen horizontal ausgerichtet ist. Hierdurch kann eine ergonomisch vorteilhafte Bedienung erfolgen. Unter "zumindest im Wesentlichen" soll in diesem Zusammenhang insbesondere verstanden werden, dass eine Abweichung von einem vorgegebenen Wert insbesondere weniger als 25%, vorzugsweise weniger als 10% und besonders bevorzugt weniger als 5% des vorgegebenen Werts abweicht. Vorzugsweise ist die Haupterstreckungsebene der Bedienblende im Ruhezustand und in einer Einbaulage zumindest im Wesentlichen senkrecht zu einer Horizontalen ausgerichtet, wodurch insbesondere eine platzsparende Konstruktion realisiert werden kann.

Ferner wird vorgeschlagen, dass die Haushaltsgerätevorrichtung eine Verstaueinheit aufweist, welche dazu vorgesehen ist, die Bedienerschnittstelle im Ruhezustand zumindest teilweise aufzunehmen. Vorzugsweise nimmt die Verstaueinheit die Bedienerschnittstelle im Ruhezustand vollständig auf. Hierdurch kann insbesondere eine sichere Aufbewahrung der Bedienerschnittstelle im Ruhezustand erreicht werden. Insbesondere kann dadurch ein aufgeräumtes Erscheinungsbild erzielt werden. Zusätzlich kann die Verstaueinheit zumindest ein Induktionselement und/oder eine elektronische Einheit aufnehmen.

Weiterhin wird vorgeschlagen, dass die Verstaueinheit mit der Lagereinheit zumindest teilweise einstückig ausgebildet ist. Hierdurch kann insbesondere eine effiziente und/oder bauteilsparende Bauweise ermöglicht werden. Insbesondere ist die Lagereinheit mit der Bedienerschnittstelle verbunden. Insbesondere kann die Bedienerschnittstelle an der Lagereinheit insbesondere gegenüber der Lagereinheit translatorisch fest und/oder um eine Achse drehbar beweglich gelagert sein.

Des Weiteren wird vorgeschlagen, dass die Verstaueinheit zumindest eine Abschlussblende aufweist, welche im Ruhezustand zumindest einen Aufnahmeraum der Verstaueinheit verschließt. Hierdurch kann insbesondere eine Verschmutzung insbesondere der Verstaueinheit reduziert werden. Unter einem "Aufnahmeraum" soll insbesondere ein zumindest zu einem Großteil von der Verstaueinheit begrenzter Raum verstanden werden. Insbesondere können innerhalb des Aufnahmeraums zumindest eine Einheit und/oder ein Bauteil angeordnet sein. Insbesondere kann eine optisch vorteilhafte Erscheinung ermöglicht werden. Insbesondere ist die Abschlussblende im Ruhezustand zumindest im Wesentlichen vertikal ausgerichtet. Insbesondere ist eine Haupterstreckungsebene der Abschlussblende im Ruhezustand zumindest im Wesentlichen parallel zu der Haupterstreckungsebene der Bedienblende ausgerichtet. Insbesondere ist die Haupterstreckungsebene der Abschlussblende im Betriebszustand zumindest im Wesentlichen rechtwinklig zu der Haupterstreckungsebene der Bedienblende ausgerichtet.

Darüber hinaus wird in einer alternativen Ausgestaltung vorgeschlagen, dass die Abschlussblende zumindest teilwiese einstückig mit der Bedienblende ausgebildet ist. Hierdurch kann insbesondere eine stabile Verbindung hergestellt werden. Insbesondere ist die Bedienblende mit zumindest einem Bedienelement im Ruhezustand vorzugsweise an einer vertikalen, bedienerzugewandten Seite der Haushaltsgerätevorrichtung sichtbar angeordnet. Dadurch kann insbesondere eine intuitive Bedienung erfolgen. Insbesondere sind die Haupterstreckungsebene der Bedienblende und die Haupterstreckungsebene der Abschlussblende insbesondere zu jedem Zeitpunkt im Ruhezustand und im Betriebszustand zueinander zumindest im Wesentlichen parallel ausgerichtet.

Außerdem wird vorgeschlagen, dass der Aufnahmeraum im Ruhezustand die Bedienerschnittstelle aufnimmt und durch die Abschlussblende verschlossen ist. Insbesondere ist die Bedienerschnittstelle, insbesondere die Bedienblende, vollständig im Aufnahmeraum angeordnet. Hierdurch kann insbesondere eine platzsparende Anordnung geschaffen werden. Insbesondere kann dadurch eine sichere Positionierung der Bedienerschnittstelle erreicht werden. Insbesondere kann hierdurch eine Verschmutzung der Bedienerschnittstelle und/oder des Aufnahmeraums zumindest teilweise verringert und/oder verhindert werden.

Ferner wird vorgeschlagen, dass die Verstaueinheit eine Verriegelungseinheit aufweist, welche zu einer Verriegelung der Abschlussblende im Ruhezustand vorgesehen ist. Hierdurch kann eine erhöhte Betriebssicherheit erreicht werden. Alternativ oder zusätzlich kann die Verriegelungseinheit zu einer Verriegelung der Abschlussblende im Betriebszustand vorgesehen sein. Die Verriegelungseinheit kann insbesondere die Abschlussblende verriegeln und/oder entriegeln. Insbesondere ist die Verriegelungseinheit durch eine Druckbetätigung durch den Bediener bedienbar. Alternativ kann die Verriegelungseinheit mittels einer Sensoreinheit ver- und/oder entriegelbar sein. Insbesondere kann die Verriegelungseinheit manuell, motorisch und/oder elektronisch bedienbar sein. Beispielsweise kann die Verriegelungseinheit insbesondere mittels eines Berührungssensors bedienbar sein, wobei die Abschlussblende ver- und/oder entriegelt werden kann. Insbesondere ist die Verriegelungseinheit dazu vorgesehen, die Abschlussblende und/oder die Bedienerschnittstelle gegen unbeabsichtigtes Verschieben und/oder Bewegen zu bewahren, indem die Abschlussblende und/oder die Bedienerschnittstelle eine feste und/oder gesicherte Position in einer verriegelten Stellung einnehmen kann. Insbesondere erfolgt die Verriegelung der Abschlussblende und/oder der Bedienerschnittstelle in genau einer Position, in welcher sich die Abschlussblende und/oder die Bedienerschnittstelle in dem Ruhezustand oder in dem Betriebszustand ortsfest und/oder bewegungslos befindet.

Außerdem wird vorgeschlagen, dass die Lagereinheit eine Schubladeneinheit aufweist, welche dazu vorgesehen ist, die Bedienerschnittstelle translatorisch verschiebbar zu lagern. Insbesondere weist die Schubladeneinheit einen Verschiebemechanismus auf, welcher zur translatorischen Verschiebung der Lagereinheit vorgesehen ist. Insbesondere erfolgt die translatorische Verschiebung zumindest im Wesentlichen vollständig in einer insbesondere zur Horizontalen parallelen Ebene. Dadurch kann insbesondere eine einfache und/oder effiziente Lagerung der Bedienerschnittstelle erfolgen. Insbesondere kann hierdurch eine platzsparende Konstruktion bereitgestellt werden.

Weiterhin wird vorgeschlagen, dass die Lagereinheit eine Schwenkeinheit aufweist, welche dazu vorgesehen ist, die Bedienerschnittstelle schwenkbar zu lagern. Insbesondere kann die Bedienerschnittstelle mittels der Schwenkeinheit aus einer ersten, insbesondere zumindest im Wesentlichen zur Vertikalen parallelen Ebene in eine zweite, insbesondere zumindest im Wesentlichen zur Horizontalen parallelen Ebene verschwenkbar sein. Insbesondere kann die Bedienerschnittstelle aus einer ersten Lage, wobei sich die Bedienerschnittstelle insbesondere in einer unteren Lage und in dem Ruhezustand befindet, in eine zweite Lage, in der sich die Bedienerschnittstelle insbesondere in einer unteren Lage und in dem Betriebszustand befindet, verschwenkbar sein. Dadurch kann insbesondere eine einfache Erkennung der Betriebsmodi insbesondere der Haushaltsgerätevorrichtung und/oder der Bedienerschnittstelle, insbesondere des Ruhezustands und/oder des Betriebszustands, durch den Bediener ermöglicht werden. Insbesondere ist die Bedienerschnittstelle um eine Achse schwenkbar, welche zumindest im Wesentlichen parallel zu einer längsten Kante eines kleinsten gedachte Quaders verläuft, welcher die Bedienblende gerade noch umschließt. Hierdurch kann insbesondere eine einfache Lagenänderung ermöglicht werden. Insbesondere kann die Schwenkeinheit eine Motoreinheit aufweisen, welche dazu vorgesehen ist, die Schwenkeinheit automatisiert zu bewegen. Es ist auch vorstellbar, dass die Schwenkeinheit manuell betätigbar sein kann.

Folglich wird ein System mit zumindest einer Abstellplatte, insbesondere einer Arbeitsplatte, und mit einer Haushaltsgerätevorrichtung vorgeschlagen, wobei die Abstellplatte im Ruhezustand zumindest zu einem Großteil über der Haushaltsgerätevorrichtung angeordnet ist. insbesondere ist die Abstellplatte separat von der Haushaltsgerätevorrichtung ausgebildet. Alternativ kann die Abstellplatte Teil der Haushaltsgerätevorrichtung sein. Insbesondere ist die Abstellplatte direkt über der Haushaltsgerätevorrichtung angeordnet und liegt insbesondere direkt auf der Haushaltsgerätevorrichtung auf. Die Abstellplatte kann insbesondere aus zumindest einem robusten Material, beispielsweise einem Steinmaterial, einem Keramikmaterial und/oder einem Kompositwerkstoff bestehen. Hierdurch kann eine insbesondere optisch vorteilhafte Arbeitsplatzgestaltung erreicht werden. Insbesondere kann eine Langlebigkeit insbesondere bei einer vorteilhaften optischen Erscheinung erreicht werden.

Ferner wird vorgeschlagen, dass die Bedienblende im Betriebszustand zumindest teilweise oberhalb der Abstellplatte angeordnet ist. Hierdurch kann ein besonders vorteilhafter Bedienkomfort erzielt werden. Insbesondere kontaktiert die Bedienblende die Abstellplatte in zumindest einem Kontaktierungspunkt. Vorteilhaft kontaktiert eine Seite der Bedienblende die Abstellplatte zumindest im Wesentlichen vollständig, wobei die Bedienblende auf der Abstellplatte aufliegt. Insbesondere ist das Bedienelement oberhalb der Abstellplatte angeordnet und/oder bedienbar. Insbesondere ist die Bedienblende parallel zu der Abstellplatte und/oder parallel zur Horizontalen angeordnet. Unter einer "Abstellplatte" soll insbesondere eine plattenförmige Einheit verstanden werden, deren Haupterstreckungsebene zumindest im Wesentlichen parallel zur Horizontalen ausgerichtet ist, wobei die Einheit insbesondere zu einer Ablage und/oder einem Abstellen insbesondere von Küchenutensilien, Küchengeräten, wie beispielsweise Töpfen und/oder zu einem Verrichten von insbesondere Kochvorbereitungsvorgängen, wie beispielsweise Schneiden eines zum Garen vorgesehenen Guts, und/oder zu einem Abstellen von Küchenutensilien während eines Garvorgangs vorgesehen ist.

Weiterhin wird ein System mit zumindest einer Abstellplatte, insbesondere einer Arbeitsplatte, und mit einer Haushaltsgerätevorrichtung vorgeschlagen, wobei die Abstellplatte im Ruhezustand zumindest zu einem Großteil über der Haushaltsgerätevorrichtung angeordnet ist, wobei das System ein Unterbauküchenmöbel aufweist, welches eine Vorderseite aufweist, welche im Ruhezustand mit einer Vorderseite der Abschlussblende zumindest im Wesentlichen bündig angeordnet ist. Insbesondere ist die Haushaltsgerätevorrichtung zumindest teilweise, vorzugsweise zumindest im Wesentlichen in dem Unterbauküchenmöbel angeordnet, wobei die Abstellplatte an der Haushaltsgerätevorrichtung insbesondere von oben aufliegt und diese insbesondere verdeckt. Unter einer "Vorderseite eines Küchenmöbels" soll insbesondere eine dem Bediener in einer Einbaulage des Küchenmöbels in zumindest einem Betriebszustand des Küchenmöbels zugewandte Seite des Küchenmöbels verstanden werden. Unter einer "Vorderseite einer Abschlussblende" soll insbesondere eine dem Bediener in einem Ruhezustand zugewandte Seite der Abschlussblende verstanden werden. Hierdurch kann insbesondere eine aufgeräumte Erscheinung erreicht werden, wodurch eine Kundenzufriedenheit gefördert werden kann. Insbesondere kann dadurch eine Reinigbarkeit einer Küchenmöbeloberfläche erleichtert werden. Vorteilhaft kann eine platzeffiziente und/oder kompakte Konstruktion insbesondere in Räumen mit knappen Platzressourcen realisiert werden. Insbesondere kann dadurch eine vereinfachte Integration in bestehende und/oder standardisierte Küchenmöbelkonzepte erfolgen.

Die Haushaltsgerätevorrichtung soll hierbei nicht auf die oben beschriebene Anwendung und Ausführungsform beschränkt sein. Insbesondere kann die Haushaltsgerätevorrichtung zu einer Erfüllung einer hierin beschriebenen Funktionsweise eine von einer hierin genannten Anzahl von einzelnen Elementen, Bauteilen und Einheiten abweichende Anzahl aufweisen.

Weitere Vorteile ergeben sich aus der folgenden Zeichnungsbeschreibung. In der Zeichnung sind zwei Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: eine perspektivische Darstellung eines Systems, welches als eine Küchenzeile mit einer Abstellplatte und mit einer als Kochfeld ausgebildeten Haushaltsgerätevorrichtung ausgebildet ist,
- Fig. 2: eine Darstellung der Haushaltsgerätevorrichtung in einem Ruhezustand einer Bedienerschnittstelle der Haushaltsgerätevorrichtung,
- Fig. 3: eine Teildarstellung eines Unterbauküchenmöbels des Systems mit der darin angeordneten Haushaltsgerätevorrichtung,
- Fig. 4: eine Darstellung des Systems mit der Haushaltsgerätevorrichtung in einem eingebauten Zustand in dem Ruhezustand während eines ersten Bedienschritts,
- Fig. 5: eine Darstellung eines weiteren Bedienschritts, wobei die Bedienerschnittstelle in eine ausgefahrene Stellung überführt wird,
- Fig. 6: eine Darstellung einer Überführung der Bedienerschnittstelle mittels einer Schwenkbewegung aus einer unteren Lage in eine obere Lage,
- Fig. 7: eine Darstellung eines weiteren Bedienschritts während einer Überführung der Bedienerschnittstelle in eine Betriebsposition,
- Fig. 8: eine Darstellung des Systems mit der Haushaltsgerätevorrichtung, wobei sich die Bedienerschnittstelle in einem Betriebszustand befindet,
- Fig. 9: eine Darstellung eines Winkels, welcher durch eine Haupterstreckungsebene der Bedienblende im Ruhezustand und eine Haupterstreckungsebene der Bedienblende im Betriebszustand eingeschlossen wird,
- Fig. 10: eine Darstellung einer alternativen Ausführung der Haushaltsgerätevorrichtung, welche als eine Backofen-Kochfeld-Kombination ausgebildet ist,
- Fig. 11: eine Teildarstellung eines als Küchenzeile ausgebildeten Systems mit einem Unterbauküchenmöbel mit der darin angeordneten Haushaltsgerätevorrichtung in der alternativen Ausführung,
- Fig. 12: eine Darstellung des Systems mit der Haushaltsgerätevorrichtung in der alternativen Ausführung in einem eingebauten Zustand in einem Ruhezustand einer Bedienerschnittstelle der Haushaltsgerätevorrichtung während eines ersten Bedienschritts,
- Fig. 13: eine Darstellung eines weiteren Bedienschritts der Haushaltsgerätevorrichtung in der alternativen Ausführung, wobei die Bedienerschnittstelle in eine ausgefahrene Stellung überführt wird,
- Fig. 14: eine Darstellung einer Überführung der Bedienerschnittstelle der Haushaltsgerätevorrichtung in der alternativen Ausführung mittels einer Schwenkbewegung aus einer ersten Lage in eine zweite Lage in eine Betriebsposition und
- Fig. 15: eine Darstellung der Bedienerschnittstelle in einem Betriebszustand.

Fig. 1 zeigt ein System 42. Das System 42 ist als Küchenzeile 54 ausgebildet. Das System 42 weist ein Unterbauküchenmöbel 46 auf. Das Unterbauküchenmöbel 46 weist einen Unterschrank 56 auf. Das Unterbauküchenmöbel 46 weist eine Vorderseite 48 auf. Die Vorderseite 48 bildet in einer Einbaulage des Unterschranks 56 eine bündige Oberfläche mit einer Vorderseite 80 des Unterschranks 56.

Das System 42 umfasst ein Haushaltsgerät 40. Das Haushaltsgerät 40 ist als Gargerät 60 ausgebildet. Das Haushaltsgerät 40 ist als Einbaugargerät 58 ausgebildet. Das Haushaltsgerät 40 weist eine Haushaltsgerätevorrichtung 10 auf. Im ersten Ausführungsbeispiel der Erfindung ist die Haushaltsgerätevorrichtung 10 als Induktionskochfeld 62 ausgebildet. Die Haushaltsgerätevorrichtung 10 ist als unsichtbares Induktionskochfeld 62 ausgebildet. Die Haushaltsgerätevorrichtung 10 ist in dem Unterschrank 56 anordenbar.

Fig. 2 zeigt die Haushaltsgerätevorrichtung 10. Die Haushaltsgerätevorrichtung 10 weist eine vertikale, bedienerzugewandte Seite 68 auf. Die vertikale, bedienerzugewandte Seite 68 und die Vorderseite 80 des Unterschranks 56 bilden eine bündige Oberfläche (vgl. Fig. 3).

Das System 42 umfasst eine Abstellplatte 44. Die Abstellplatte 44 weist eine horizontale Lage auf. Die Abstellplatte 44 ist als eine Arbeitsplatte 52 ausgebildet. Ein Bereich der Abstellplatte 44 ist als Kochstelle 64 ausgebildet (vgl. Fig. 8). Die Abstellplatte 44 ist im Ruhezustand über der Haushaltsgerätevorrichtung 10 angeordnet. Die Abstellplatte 44 verdeckt im Ruhezustand die Haushaltsgerätevorrichtung 10 von oben. Die Abstellplatte 44 besteht aus einem robusten Material.

Die Haushaltsgerätevorrichtung 10 weist eine Bedienerschnittstelle 12 auf. Die Bedienerschnittstelle 12 weist eine Bedienblende 14 auf. Die Bedienblende 14 ist plattenförmig ausgebildet (vgl. Fig. 8). Die Bedienerschnittstelle 12 weist ein Bedienelement 16 auf. Das Bedienelement 16 ist als Drehknebel 66 ausgebildet. Das Bedienelement 16 ist an der Bedienblende 14 angeordnet.

Die Bedienerschnittstelle 12 weist einen Betriebszustand auf. Im Betriebszustand ist das Bedienelement 16 aktiviert. Die Bedienerschnittstelle 12 weist einen Ruhezustand auf. Im Ruhezustand ist das Bedienelement 16 deaktiviert.

Die Haushaltsgerätevorrichtung 10 weist eine Verstaueinheit 28 auf. Die Verstaueinheit 28 weist einen Aufnahmeraum 32 auf. Die Verstaueinheit 28 nimmt im Ruhezustand die Bedienerschnittstelle 12 auf (vgl. Fig. 4 und 5). Der Aufnahmeraum 32 nimmt im Ruhezustand die Bedienerschnittstelle 12 auf.

Die Verstaueinheit 28 weist eine Abschlussblende 30 auf. Die Abschlussblende 30 verschließt im Ruhezustand den Aufnahmeraum 32 der Verstaueinheit 28. Die Abschlussblende 30 ist an einer vertikalen, bedienerzugewandten Seite 68 der Haushaltsgerätevorrichtung 10 angeordnet. Die Abschlussblende 30 weist eine Vorderseite 50 auf. Die Vorderseite 50 der Abschlussblende 30 ist mit der Vorderseite 48 des Unterbauküchenmöbels 46 bündig angeordnet.

Die Verstaueinheit 28 weist eine Verriegelungseinheit 34 auf. Die Verstaueinheit 28 verriegelt die Abschlussblende 30 im Ruhezustand. Die Verstaueinheit 28 verriegelt die Abschlussblende 30 im Betriebszustand. Die Verstaueinheit 28 ist durch eine Druckbetätigung 82 bedienbar.

Die Haushaltsgerätevorrichtung 10 weist eine Lagereinheit 18 auf. Die Lagereinheit 18 lagert die Bedienerschnittstelle 12 im Ruhezustand in einer ersten Lage 20. Die Lagereinheit 18 lagert die Bedienerschnittstelle 12 im Betriebszustand in einer zweiten Lage 22. Die erste Lage 20 ist von der zweiten Lage 22 verschieden. Die erste Lage 20 und die zweite Lage 22 sind jeweils durch eine Orientierung und eine räumliche Position festgelegt.

Die Bedienblende 14 ist in der ersten Lage 20 im Ruhezustand. Die Bedienblende 14 ist im Ruhezustand unterhalb der Abstellplatte 44 angeordnet (vgl. Fig. 1). Die Bedienblende 14 ist in der zweiten Lage 22 im Betriebszustand. Die Bedienblende 14 ist im Betriebszustand oberhalb der Abstellplatte 44 angeordnet.

Die Bedienblende 14 weist eine Haupterstreckungsebene 24 im Ruhezustand auf. Die Bedienblende 14 weist eine Haupterstreckungsebene 26 im Betriebszustand auf. Die Haupterstreckungsebene 26 der Bedienblende 14 im Betriebszustand ist horizontal ausgerichtet. Die Haupterstreckungsebene 26 der Bedienblende 14 im Betriebszustand ist parallel zu der Abstellplatte 44 ausgerichtet. Die Bedienblende 14 kontaktiert im Betriebszustand die Abstellplatte 44. Die Bedienblende 14 liegt im Betriebszustand auf der Abstellplatte 44 auf.

Die Haupterstreckungsebene 24 der Bedienblende 14 im Ruhezustand und die Haupterstreckungsebene 26 der Bedienblende 14 im Betriebszustand sind winklig zueinander ausgerichtet (vgl. Fig. 9). Ein von der Haupterstreckungsebene 24 der Bedienblende 14 im Ruhezustand und der Haupterstreckungsebene 26 der Bedienblende 14 im Betriebszustand eingeschlossener Winkel 94 liegt zwischen 80 und 100°.

Die Lagereinheit 18 weist eine Schubladeneinheit 36 auf. Die Schubladeneinheit 36 lagert die Bedienerschnittstelle 12 translatorisch verschiebbar (vgl. Fig. 5, 7, 13).

Die Lagereinheit 18 weist eine Schwenkeinheit 38 auf. Die Schwenkeinheit 38 lagert die Bedienerschnittstelle 12 schwenkbar (vgl. Fig. 6 und 14). Die Bedienerschnittstelle 12 ist um eine Achse 96 schwenkbar. Die Achse 96 verläuft parallel zu einer längsten Kante eines kleinsten gedachten Quaders, welcher die Bedienblende 14 gerade noch umschließt.

Die nachfolgenden Beschreibungen beschränken sich im Wesentlichen auf die Unterschiede zwischen den Ausführungsbeispielen, wobei bezüglich gleich bleibender Bauteile, Merkmale und Funktionen auf die Beschreibung des Ausführungsbeispiels der Fig. 1 bis 9 verwiesen werden kann.

Fig. 10 bis 15 zeigen ein zweites Ausführungsbeispiel einer erfindungsgemäßen Haushaltsgerätevorrichtung 10b. Zur Unterscheidung der Ausführungsbeispiele wird der Buchstabe b in den Bezugszeichen unterschiedlicher Baugruppen des zweiten Ausführungsbeispiels in den Figuren 10 bis 15 verwendet, wobei zur Vermeidung unnötiger Wiederholungen für gleiche Baugruppen gleiche Bezugsziffern verwendet werden. Zudem wird auf die Ausführungen zum Beispiel der Fig. 1 bis 9 verwiesen. Nachfolgend wird nur auf die Details eingegangen, durch die sich das zweite Ausführungsbeispiel in Fig. 10 bis 15 vom ersten Ausführungsbeispiel in Fig. 1 bis 9 unterscheidet.

Die Haushaltsgerätevorrichtung 10b ist als eine Backofen-Kochfeld-Kombination 70 ausgebildet (vgl. Fig. 10 und 11). Es ist vorstellbar, dass die Haushaltsgerätevorrichtung 10b lediglich als Backofen 72 ausgebildet ist.

Die Bedienerschnittstelle 12b weist ein Bedienelement 16b und ein weiteres Bedienelement 74 auf (vgl. Fig.12 bis 15). Das Bedienelement 16b ist als Drehknebel 66b ausgebildet. Das Bedienelement 74 ist als weiterer Drehknebel 76 ausgebildet. Das Bedienelement 16b ist an der Bedienblende 14b angeordnet. Das weitere Bedienelement 74 ist an der Bedienblende 14b angeordnet.

Die Verstaueinheit 28b weist eine Abschlussblende 30b auf. Die Abschlussblende 30b ist einstückig mit der Bedienblende 14b ausgebildet (vgl. Fig.12 bis 13). Die Abschlussblende 30b verschließt im Ruhezustand den Aufnahmeraum 32b der Verstaueinheit 28b. Die Abschlussblende 30b ist an einer vertikalen, bedienerzugewandten Seite 68b der Haushaltsgerätevorrichtung 10b angeordnet. Die Abschlussblende 30b weist eine Vorderseite 50b auf. Die Vorderseite 50b der Abschlussblende 30b ist im Ruhezustand mit der Vorderseite 48b des Unterbauküchenmöbels 46b bündig angeordnet.

Die Lagereinheit 18b weist eine Lagerleiste 78 auf (vgl. Fig. 14 und 15). Die Lagereinheit 18b ist mit der Verstaueinheit 28b einstückig ausgebildet. Die Lagerleiste 78 ist mit der Abschlussblende 30b einstückig verbunden. Eine Haupterstreckungsebene der Lagerleiste 78 und eine Haupterstreckungsebene der Abschlussblende 30b sind im Wesentlichen senkrecht zueinander angeordnet. Die Lagerleiste 78 lagert die Bedienblende 14b im Ruhezustand an der vertikalen, bedienerzugewandten Seite 68b.

In einem Bedienschritt 84, 84b entriegelt die Verriegelungseinheit 34, 34b die Abschlussblende 30, 30b (vgl. Fig. 4 und 12). In einem weiteren Bedienschritt 86, 86b verschiebt die Schubladeneinheit 36 36b die Bedienerschnittstelle 12, 12b aus der ersten Lage 20, 20b in Richtung des Bedieners (vgl. Fig. 5 und 13). In einem weiteren Bedienschritt 88, 88b schwenkt die Schwenkeinheit 38, 38b die Bedienerschnittstelle 12, 12b, bis diese eine horizontale Position einnimmt(vgl. Fig.7 und 14). Das erste Ausführungsbeispiel der Erfindung weist einen weiteren Bedienschritt 90 auf, bei welchem die Schubladeneinheit 36, 36b die Bedienerschnittstelle 12 in eine von dem Bediener wegweisende Richtung verschiebt (vgl. Fig.7). Im zweiten Ausführungsbeispiel nimmt die Bedienerschnittstelle 12b nach einer Schwenkbewegung der Schwenkeinheit 38b die zweite Lage 22, 22b ein (vgl. Fig. 14 und 15). In einem weiteren Bedienschritt 92 verriegelt die Verriegelungseinheit 34, 34b die Abschlussblende 30, 30b, wobei die Bedienerschnittstelle 12, 12b die zweite Lage 22, 22b einnimmt (vgl. Fig. 8 und 15). Es ist denkbar, dass ein oder mehrere Bedienschritte 84 bis 92 und 84b bis 88b und 92b automatisiert ausführbar sind.

### Bezugszeichen

- 10: Haushaltsgerätevorrichtung
- 12: Bedienerschnittstelle
- 14: Bedienblende
- 16: Bedienelement
- 18: Lagereinheit
- 20: erste Lage
- 22: zweite Lage
- 24: Haupterstreckungsebene
- 26: Haupterstreckungsebene
- 28: Verstaueinheit
- 30: Abschlussblende
- 32: Aufnahmeraum
- 34: Verriegelungseinheit
- 36: Schubladeneinheit
- 38: Schwenkeinheit
- 40: Haushaltsgerät
- 42: System
- 44: Abstellplatte
- 46: Unterbauküchenmöbel
- 48: Vorderseite
- 50: Vorderseite
- 52: Arbeitsplatte
- 54: Küchenzeile
- 56: Unterschrank
- 58: Einbaugargerät
- 60: Gargerät
- 62: Induktionskochfeld
- 64: Kochstelle
- 66: Drehknebel
- 68: Seite
- 70: Backofen-Kochfeld-Kombination
- 72: Backofen
- 74: weiteres Bedienelement
- 76: weiterer Drehknebel
- 78: Lagerleiste
- 80: Vorderseite (Unterschrank)
- 82: Druckbetätigung
- 84: Bedienschritt
- 86: Bedienschritt
- 88: Bedienschritt
- 90: Bedienschritt
- 92: Bedienschritt
- 94: Winkel
- 96: Achse

## Patentansprüche

1. System (42) mit zumindest einer Abstellplatte (44), insbesondere einer Arbeitsplatte, und mit einer Gargerätevorrichtung (10), wobei die Abstellplatte (44) im Ruhezustand zumindest zu einem Großteil über der Gargerätevorrichtung (10) angeordnet ist, wobei die Gargerätevorrichtung (10) eine Bedienerschnittstelle (12) umfasst, welche zumindest eine Bedienblende (14) und zumindest ein an der Bedienblende (14) angeordnetes Bedienelement (16) aufweist, wobei die Gargerätevorrichtung (10) eine Lagereinheit (18) umfasst, welche die Bedienerschnittstelle (12) in zumindest einem Ruhezustand, in welchem das Bedienelement (16) deaktiviert ist, in einer ersten Lage (20) und in zumindest einem Betriebszustand, in welchem das Bedienelement (16) aktiviert ist, in einer von der ersten Lage (20) verschiedenen zweiten Lage (22) lagert, wobei das aktivierte Bedienelement (16) zu einer Verarbeitung zumindest einer von einer Einschalteingabe unterschiedlichen Eingabe bereit ist, wobei ein Bereich der Abstellplatte (44) als Kochstelle (64) ausgebildet ist, wobei die Bedienblende (14) im Ruhezustand unterhalb der Abstellplatte (44) angeordnet ist, **dadurch gekennzeichnet, dass** die Bedienblende (14) im Betriebszustand zumindest teilweise oberhalb der Abstellplatte (44) angeordnet ist, wobei die Bedienblende (14) im Betriebszustand auf der Abstellplatte (44) aufliegt.

2. System (42) nach Anspruch 1, **dadurch gekennzeichnet, dass** eine Haupterstreckungsebene (24) der Bedienblende (14) im Ruhezustand und eine Haupterstreckungsebene (26) der Bedienblende (14) im Betriebszustand winklig zueinander ausgerichtet sind.

3. System (42) nach Anspruch 1 oder 2, **dadurch gekennzeichnet, dass** eine Haupterstreckungsebene (26) der Bedienblende (14) im Betriebszustand zumindest im Wesentlichen horizontal ausgerichtet ist.

4. System (42) nach einem der vorherigen Ansprüche, **dadurch gekennzeichnet, dass** die Gargerätevorrichtung (10) eine Verstaueinheit (28) umfasst, welche dazu vorgesehen ist, die Bedienerschnittstelle (12) im Ruhezustand zumindest teilweise aufzunehmen.

5. System (42) nach Anspruch 4, **dadurch gekennzeichnet, dass** die Verstaueinheit (28) mit der Lagereinheit (18) zumindest teilweise einstückig ausgebildet ist.

6. System (42) nach Anspruch 4 oder 5, **dadurch gekennzeichnet, dass** die Verstaueinheit (28) zumindest eine Abschlussblende (30) aufweist, welche im Ruhezustand zumindest einen Aufnahmeraum (32) der Verstaueinheit (28) verschließt.

7. System (42) nach Anspruch 6, **dadurch gekennzeichnet, dass** die Abschlussblende (30) zumindest teilweise einstückig mit der Bedienblende (14) ausgebildet ist.

8. System (42) nach Anspruch 6, **dadurch gekennzeichnet, dass** der Aufnahmeraum (32) im Ruhezustand die Bedienerschnittstelle (12) aufnimmt und durch die Abschlussblende (30) verschlossen ist.

9. System (42) nach einem der Ansprüche 6 bis 8, **dadurch gekennzeichnet, dass** die Verstaueinheit (28) eine Verriegelungseinheit (34) aufweist, welche zu einer Verriegelung der Abschlussblende (30) im Ruhezustand vorgesehen ist.

10. System (42) nach einem der vorhergehenden Ansprüche, **dadurch gekennzeichnet, dass** die Lagereinheit (18) eine Schubladeneinheit (36) aufweist, welche dazu vorgesehen ist, die Bedienerschnittstelle (12) translatorisch verschiebbar zu lagern.

11. System (42) nach einem der vorhergehenden Ansprüche, **dadurch gekennzeichnet, dass** die Lagereinheit (18) eine Schwenkeinheit (38) aufweist, welche dazu vorgesehen ist, die Bedienerschnittstelle (12) schwenkbar zu lagern.

12. System (42) zumindest nach Anspruch 6, **gekennzeichnet durch** ein Unterbauküchenmöbel (46), welches eine Vorderseite (48) aufweist, welche im Ruhezustand mit einer Vorderseite (50) der Abschlussblende (30) zumindest im Wesentlichen bündig angeordnet ist, wobei die Abstellplatte (44) im Ruhezustand zumindest zu einem Großteil über der Gargerätevorrichtung (10) angeordnet ist.

## Claims

1. System (42) with at least one placement area (44), in particular a worktop, and with a cooking appliance apparatus (10), wherein the placement area (44) in the idle state is arranged at least for the most part over the cooking appliance apparatus (10), wherein the cooking appliance apparatus (10) comprises a user interface (12), which has at least one operating panel (14) and at least one operating element (16) arranged on the operating panel (14), wherein the cooking appliance apparatus (10) comprises a storage unit (18) which, in at least one idle state in which the operating element (16) is deactivated, stores the user interface (12) in a first position (20), and, in at least one operating state in which the operating element (16) is activated, in a second position (22) that is different from the first position (20), wherein the activated operating element (16) is ready to process at least one input that is different from a switch-on input, wherein a region of the placement area (44) is embodied as a cooking zone (64), wherein the operating panel (14) is arranged below the placement area (44) in the idle state, **characterised in that** the operating panel (14) in the operating state is arranged at least partially above the placement area (44), wherein the operating panel (14) in the operating state rests against the placement plate (44).

2. System (42) according to claim 1, **characterised in that** a main extension plane (24) of the operating panel (14) in the idle state and a main extension plane (26) of the operating panel (14) in the operating state are oriented at an angle to one another.

3. System (42) according to claim 1 or 2, **characterised in that** a main extension plane (26) of the operating panel (14) in the operating state is oriented at least substantially horizontally.

4. System (42) according to one of the preceding claims, **characterised in that** the cooking appliance apparatus (10) comprises a stowing unit (28) that is provided to accommodate the user interface (12) in the idle state at least partially.

5. System (42) according to claim 4, **characterised in that** the stowing unit (28) is embodied such that it is at least partially in one piece with the storage unit (18).

6. System (42) according to claim 4 or 5, **characterised in that** the stowing unit (28) has at least one fascia panel (30), which in the idle state closes off at least one accommodating compartment (32) of the stowing unit (28).

7. System (42) according to claim 6, **characterised in that** the fascia panel (30) is embodied such that it is at least partially in one piece with the operating panel (14).

8. System (42) according to claim 6, **characterised in that** the accommodating compartment (32) in the idle state accommodates the user interface (12) and is closed off by the fascia panel (30).

9. System (42) according to one of claims 6 to 8, **characterised in that** the stowing unit (28) has a locking unit (34), which is provided to lock the fascia panel (30) in the idle state.

10. System (42) according to one of the preceding claims, **characterised in that** the storage unit (18) has a drawer unit (36), which is provided to store the user interface (12) such that it can be displaced in a translatory manner.

11. System (42) according to one of the preceding claims, **characterised in that** the storage unit (18) has a pivot unit (38), which is provided to store the user interface (12) in a pivotable manner.

12. System (42) at least according to claim 6, **characterised by** an item of built-under kitchen furniture (46), which has a front side (48) that in the idle state is arranged at least substantially flush with a front side (50) of the fascia panel (30), wherein the placement area (44) in the idle state is arranged at least for the most part over the cooking appliance apparatus (10).

## Revendications

1. Système (42) avec au moins une plaque de dépose (44), en particulier un plan de travail, et avec un dispositif d'appareil de cuisson (10), dans lequel la plaque de dépose (44) est, à l'état de repos, au moins en majeure partie disposée sur le dispositif d'appareil de cuisson (10), dans lequel le dispositif d'appareil de cuisson (10) comprend une interface utilisateur (12), laquelle présente au moins un bandeau de commande (14) et au moins un élément de commande (16) disposé sur le bandeau de commande (14), dans lequel le dispositif d'appareil de cuisson (10) comprend une unité de logement (18) qui loge l'interface utilisateur (12) dans au moins un état de repos, dans lequel l'élément de commande (16) est désactivé, dans une première position (20) et dans au moins un état de fonctionnement, dans lequel l'élément de commande (16) est activé, dans une deuxième position (22) différente de la première position (20), dans lequel l'élément de commande activé (16) est prêt à traiter au moins une saisie différente d'une saisie d'activation, dans lequel une zone de la plaque de dépose (44) est formée sous la forme d'un poste de cuisson (64), dans lequel le bandeau de commande (14) est, à l'état de repos, disposé sous la plaque de dépose (44), **caractérisé en ce que** le bandeau de commande (14) est, à l'état de fonctionnement, disposé au moins partiellement au-dessus de la plaque de dépose (44), le bandeau de commande (14) reposant à l'état de fonctionnement sur la plaque de dépose (44).

2. Système (42) selon la revendication 1, **caractérisé en ce qu'un** plan d'extension principal (24) du bandeau de commande (14) à l'état de repos et un plan d'extension principal (26) du bandeau de commande (14) à l'état de fonctionnement sont orientés en formant un angle l'un par rapport à l'autre.

3. Système (42) selon la revendication 1 ou 2, **caractérisé en ce qu'un** plan d'extension principal (26) du bandeau de commande (14) est au moins essentiellement orienté à l'horizontale à l'état de fonctionnement.

4. Système (42) selon l'une des revendications précédentes, **caractérisé en ce que** le dispositif d'appareil de cuisson (10) comprend une unité de rangement (28) prévue afin d'accueillir au moins partiellement l'interface utilisateur (12) à l'état de repos.

5. Système (42) selon la revendication 4, **caractérisé en ce que** l'unité de rangement (28) est au moins partiellement formée en une seule pièce avec l'unité de logement (18).

6. Système (42) selon la revendication 4 ou 5, **caractérisé en ce que** l'unité de rangement (28) présente au moins un bandeau terminal (30) qui, à l'état de repos, obture au moins un espace d'accueil (32) de l'unité de rangement (28).

7. Système (42) selon la revendication 6, **caractérisé en ce que** le bandeau terminal (30) est au moins partiellement formé en une seule pièce avec le bandeau de commande (14).

8. Système (42) selon la revendication 6, **caractérisé en ce que** l'espace d'accueil (32) accueille, à l'état de repos, l'interface utilisateur (12) et est obturé par le bandeau terminal (30).

9. Système (42) selon l'une des revendications 6 à 8, **caractérisé en ce que** l'unité de rangement (28) présente une unité de verrouillage (34) prévue pour un verrouillage du bandeau terminal (30) à l'état de repos.

10. Système (42) selon l'une des revendications précédentes, **caractérisé en ce que** l'unité de logement (18) présente une unité à tiroir (36), prévue afin de loger l'interface utilisateur (12) de façon déplaçable par translation.

11. Système (42) selon l'une des revendications précédentes, **caractérisé en ce que** l'unité de logement (18) présente une unité pivotante (38), prévue afin de loger l'interface utilisateur (12) de façon pivotante.

12. Système (42) au moins selon la revendication 6, **caractérisé par** un meuble bas de cuisine (46), lequel présente un côté avant (48) disposé, à l'état de repos, de façon à former au moins essentiellement une surface plane avec un côté avant (50) du bandeau terminal (30), dans lequel la plaque de dépose (44) est, à l'état de repos, au moins en majeure partie disposée sur le dispositif d'appareil de cuisson (10).
